# FASCICULE DE BREVET EUROPEEN

(11) **EP 0 752 150 B1**
(45) Date de publication et mention de la délivrance du brevet: **09.09.1998**
(21) Numéro de dépôt: 94912571.0
(22) Date de dépôt: 30.03.1994
(51) Int. Cl.: G21F 5/008

(54) **EMBALLAGE COMPRENANT UN CORPS EN ACIER FORGE A SECTION NON CIRCULAIRE POUR ASSEMBLAGES COMBUSTIBLES NUCLEAIRES**
EINEN SCHMIEDESTAHLKÖRPER MIT EINEM NICHTKREISFÖRMIGEN SCHNITT ENTHALTENDE KERNBRENNSTOFFELEMENTVERPACKUNG
CONTAINER INCLUDING A WROUGHT STEEL BODY WITH A NON-CIRCULAR CROSS-SECTION FOR NUCLEAR FUEL ASSEMBLIES

(30) Priorité: 24.03.1994 FR 9403723
(43) Date de publication de la demande: 08.01.1997
(73) Titulaire: Transnucléaire, 75008 Paris (FR)
(72) Inventeur: BRACHET, Yves, F-92190 Meudon (FR); KIRCHNER, Bernard, F-91190 Gif-sur-Yvette (FR)
(74) Mandataire: Mougeot, Jean-Claude
(86) Numéro de dépôt international: FR9400359
(87) Numéro de publication internationale: WO9526029

(56) Documents cités:
- FR-A- 1 521 389
- FR-A- 2 563 652
- GB-A- 2 003 782
- US-A- 3 886 368
- PROCEEDINGS OF THE 3RD INT. CONF. ON NUCLEAR FUEL REPROCESSING AND WASTE MANAGEMENT - RECOD '91 -SENDAI, JAPAN - 14-18 APRIL 1991, vol.2 pages 921 - 926 KIRCHNER ET AL. 'The TN28V cask for the shipment of vitrified waste'
- PATENT ABSTRACTS OF JAPAN vol. 10, no. 43 (C-329) (2100) 20 Février 1986 & JP,A,60 190 568 (HITACHI) 28 Septembre 1985
- CONFERENCE: SPENT FUEL STORAGE OPTIONS, SAVANNAH, USA, 27-29 SEPT.1982 pages 1 - 9 MASON ET AL. 'Modular container designs for dry storage of spent fuel'

## Description

### DOMAINE TECHNIQUE

L'invention concerne un emballage ou conteneur de transport ou stockage d'assemblages combustibles nucléaires, ledit emballage comprenant un corps métallique forgé, en général en acier forgé, délimitant une cavité dans laquelle sont introduits les assemblages.

L'invention concerne également le moyen de le réaliser.

### ETAT DE LA TECHNIQUE ET PROBLEME POSE

Les assemblages combustibles nucléaires sont généralement de forme prismatique ou cylindrique avec souvent une section carrée (ex. PWR, BWR, ...), parfois une section hexagonale (VVER,...), parfois une section circulaire (CANDU, RBMK,...).

Un problème du concepteur d'emballage est de parvenir à loger le maximum d'assemblages dans la cavité de l'emballage tout en respectant les réglementations en vigueur; en particulier l'emballage doit présenter :
- un blindage suffisant contre les radiations des matières radioactives contenues;
- une résistance mécanique et une étanchéité suffisantes pour assurer le confinement des matières radioactives contenues, y compris en conditions accidentelles;
- une conductivité thermique suffisante pour que la chaleur éventuellement dégagée par les assemblages radioactifs logés dans la cavité puissent être évacuée vers le corps de l'emballage de façon à en limiter la température atteinte.

Par ailleurs, le poids de l'emballage et son encombrement doivent être limités pour être compatibles avec les équipements des installations à desservir (réacteurs, installations de stockage intermédiare, usines de retraitement, moyen de transport).

En particulier, il est avantageux de disposer d'un emballage ayant une cavité dont la section droite a une forme ajustée à celle des assemblages combustibles et ayant un corps de forme telle que le stockage côte à côte de plusieurs emballages prenne le moins de place possible.

De ce point de vue, l'utilisation d'emballage ayant par exemple une cavité à section circulaire pour y loger des assemblages combustibles à section carrée n'est pas totalement satisfaisante. De même, des emballages dont la surface extérieure du corps a une section droite circulaire ne sont pas toujours satisfaisants.

Il existe plusieurs technologies pour la construction d'emballages métalliques : emballages en fonte de fer (coulée), emballages multicouches acier/acier (roulés-soudés), emballages au plomb (plomb coulé entre deux enceintes en acier roulé-soudé), emballages en acier forgé (virole forgée puis usinée au tour).

Ces technologies qui reposent sur des procédés de révolution autour d'un axe (roulage de tôles, forgeage de viroles, usinage au tour, etc...) sont peu favorables à la mise en oeuvre de l'idée précédente de compacité de stockage.

D'autre part, les technologies qui reposent sur des procédés tels que la coulée permettent en principe d'obtenir des emballages à section non circulaire, mais pour des raisons liées à la santé du matériau coulé, il est souvent préférable d'utiliser des formes d'emballage circulaire qui permettent de mieux contrôler les conditions de refroidissement.

Le brevet GB 2 003 782 décrit, par exemple, un conteneur de transport et stockage de déchet radioactif en fonte ou acier coulé à section non circulaire.

On peut noter aussi que le brevet FR 2 563 652 décrit une enveloppe comprenant deux parois en acier d'épaisseur maximum 4 mm entre lesquelles est situé un écran mince absorbeur de neutron ; la forme carrée de l'enveloppe est obtenue par déformation plastique des parois en acier.

Ainsi, la demanderesse a cherché à mettre au point des emballages présentant un gain de poids et d'encombrement par rapport à la quantité d'assemblages combustibles qui y sont logés, tout en satisfaisant les conditions de blindage, de conductivité thermique et de tenue mécanique requises.

### DESCRIPTION DE L'INVENTION

L'invention est un emballage pour assemblages combustibles nucléaires comprenant un corps cylindrique épais en acier forgé délimitant une cavité pour y loger lesdits assemblages combustibles nucléaires, ladite cavité pouvant être hermétiquement fermée à ses deux extrémités par des bouchons également métalliques, caractérisé en ce que la section droite du corps cylindrique est non circulaire.
L'emballage selon l'invention a donc un corps cylindrique métallique dont la section droite n'est pas circulaire. Autrement dit ladite section droite a l'aspect d'une couronne dont les périmètres intérieur et extérieur n'ont pas la forme d'un cercle mais contiennent généralement des segments de droites; les périmètres peuvent par exemple avoir la forme de carrés, ou d'autres polygones réguliers, concentriques dont les angles peuvent être arrondis.

Ceci vient du fait qu'à partir d'une virole métallique épaisse ayant une section droite de forme circulaire et délimitant une cavité intérieure où seront logés les assemblages, on a réalisé un ou plusieurs méplats sur la paroi extérieure et/ou intérieure de la virole , lesdits méplats ayant généralement une disposition symétrique sur les périmètres extérieur et intérieur et se faisant face. Pour cela on a pratiqué lesdits méplats sur toute la hauteur de la paroi extérieure par rectifiage et/ou on a introduit au moins une lunule, à l'intérieur de la cavité, qui épouse la forme de sa paroi intérieure et y est fixée. Ces lunules ont une section droite qui est formée d'une part d'un arc de cercle de même diamètre que celui de la paroi intérieure de la cavité et d'autre part d'une corde qui sous-tend l'arc de cercle et qui correspond donc à une partie plane de la paroi intérieure de la cavité.
Les méplats peuvent être au nombre de 2 - 4 ou 6 ; le périmètre extérieur ou intérieur de la couronne a alors la forme d'un carré ou d'un rectangle quand il y a 4 méplats, ou d'un hexagone quand il y a 6 méplats.

L'épaisseur du corps cylindrique métallique à section droite non circulaire selon l'invention est en tous points suffisante pour assurer un blindage conforme aux spécifications. Elle atteint en général plusieurs dizaines de centimètres.

On voit que la forme de la cavité intérieure peut être adaptée au type d'assemblages combustibles devant y être logés. Ainsi quand par exemple les assemblages ont une section droite carrée, on choisit de préférence une cavité ayant une section droite carrée ou rectangulaire avec généralement des angles arrondis; ceci permet d'accroître son coefficient de remplissage (moins d'espace mort que dans une cavité à section circulaire).

En pratiquant des méplats sur la paroi extérieure du corps cylindrique, méplats faisant généralement face aux parties planes de la paroi intérieure, on diminue simultanément le poids et l'encombrement de l'emballage tout en lui conservant un blindage et une résistance mécanique suffisantes; on augmente de plus, grâce à leur forme extérieure, la densité de stockage au m² des emballages.

La cavité se situant à l'intérieur du corps cylindrique métallique est généralement obturée à ses deux extrémités, l'une d'elles par un fond fixé par exemple par soudage avec ou sans frettage, l'autre par un couvercle amovible.

La virole de départ à section circulaire devant être modifiée pour aboutir au corps cylindrique selon l'invention est généralement à base d'acier forgé.

Par voie de conséquence le corps cylindrique de l'emballage selon l'invention est de même nature.

Ainsi les parois extérieure et intérieure de la virole en acier forgé ont été usinées au tour coaxialement pour donner dans un premier temps un corps cylindrique à section circulaire, la paroi extérieure ayant ensuite été rectifiée pour obtenir au moins un méplat sur toute la hauteur de la virole et de préférence 2, 4 ou 6 méplats parallèles deux à deux et symétriques également deux à deux par rapport à l'axe du corps cylindrique.

Les lunules sont de préférence au nombre de 2, 4 ou 6, toutes identiques ou non et leurs cordes sont parallèles deux à deux et symétriques également deux à deux par rapport à l'axe du corps cylindrique.

La paroi intérieure de la virole et les lunules peuvent être revêtues d'un dépôt métallique, par exemple un dépôt d'Al-Zn effectué par schoopage.

La figure 1 illustre un emballage selon l'invention et en représente la coupe transversale.
La figure 2 illustre un détail du mode de fixation par vis d'une lunule sur la paroi interne du corps cylindrique.

Sur la figure 1 :
- en (1) on voit le corps cylindrique métallique de l'emballage à section non circulaire;
- (2) représente la cavité intérieure de l'emballage;
- (3) représente la virole épaisse de départ, sur la paroi extérieure 4 de laquelle ont été dressés des méplats (5) par rectifiage
- (6) représente la paroi intérieure de la virole sur laquelle ont été fixées des lunules (7) dont le périmètre de la section droite comporte essentiellement un arc de cercle (8), de même diamètre que celui de la cavité interne (2) limitée par la paroi interne (6), l'arc de cercle (8) étant sous-tendu par une corde (9) qui représente donc une face plane de la cavité interne (2).

On voit donc que le corps cylindrique de l'emballage, comportant les méplats (5) et les lunules (7) sous-tendu par leurs cordes (9) parallèles aux méplats (5), a bien une section droite non circulaire.

Les dimensions des méplats et des lunules peuvent varier et être adaptées aux assemblages à ranger dans la cavité 2, en veillant toutefois à ce que les épaisseurs du corps cylindrique 1 répondent aux exigences de blindage et de résistance mécanique.

Sur la figure 2 on voit le corps de la virole (3) et la lunule (7) fixée sur la paroi intérieure 6 de la virole à l'aide de vis (10).

## Revendications

1. Emballage pour assemblages combustibles nucléaires, comprenant un corps cylindrique épais en acier forgé délimitant une cavité pour y loger lesdits assemblages combustibles nucléaires, ladite cavité étant optionnellement hermétiquement fermée à ses deux extrémités par des bouchons également métalliques, caractérisé en ce que la section droite du corps cylindrique est non circulaire.

2. Emballage selon la revendication 1 caractérisé en ce que la section droite non circulaire est constituée à partir d'une couronne circulaire dans laquelle on réalise un ou plusieurs méplats sur ses périmètres extérieur et intérieur.

3. Emballage selon la revendication 2, caractérisé en ce que les méplats ont une disposition symétrique sur les périmètres extérieur et intérieur et que lesdits méplats sur le périmètre extérieur et sur le périmètre intérieur se font face.

4. Emballage selon la revendication 3 caractérisé en ce que les méplats sont au nombre de 2, 4 ou 6 et que dans ces deux derniers cas le périmètre extérieur ou intérieur de la couronne a la forme d'un carré ou d'un rectangle (quand il y a 4 méplats) ou d'un hexagone (quand il y a 6 méplats) aux angles arrondis.

5. Emballage selon l'une quelconque des revendications 2 à 4, caractérisé en ce que au moins une lunule dont la section droite comporte un arc de cercle de même diamètre que celui de la cavité sous tendu par une corde, est fixée sur la paroi de la cavité, la lunule épousant la forme de la paroi de la cavité et la cordre correspondant à un méplat intérieur.

6. Méthode d'obtention de l'emballage de l'une des revendications 1 à 5, caractérisé en ce que l'on part d'une virole métallique épaisse ayant une section droite de forme circulaire, on usine au tour coaxialement les parois extérieure et intérieure pour donner dans un premier temps un corps cylindrique à section circulaire, on rectifie ensuite la paroi extérieure pour obtenir au moins un méplat sur toute la hauteur de la virole, et on fixe au moins une lunule, dont la section droite comprend un arc de cercle de rayon identique à celui de la paroi intérieure (c'est-à-dire de la cavité) sous-tendu par une corde, dans la cavité contre la paroi interne du corps cylindrique, le ou les méplats étant parallèles à la ou les cordes deux à deux.

7. Procédé selon la revendication 6, caractérisé en ce que la paroi extérieure à été rectifiée pour obtenir 2, 4 ou 6 méplats parallèles deux à deux et symétriques également deux à deux par rapport à l'axe du corps cylindrique et que l'on fixe 2, 4 ou 6 lunules, dont les cordes sont parallèles deux à deux et symétriques également deux à deux par rapport à l'axe du corps cylindrique.

8. Emballage selon la revendication 5 ou obtenu selon l'une quelconque des revendications 6 ou 7, caractérisé en ce que les lunules sont fixées par vissage à la paroi intérieure.

9. Emballage selon l'une quelconque des revendications 4 ou 8 ou obtenu selon l'une quelconque des revendications 6 ou 7, caractérisé en ce que la paroi intérieure et les lunules sont revêtues d'un dépôt métallique d'Al-Zn.

## Patentansprüche

1. Verpackung für Kernbrennstoffelemente, umfassend einen dicken zylinderförmigen Körper aus Schmiedestahl, der einen Hohlraum abgrenzt, in den die Kernbrennstoffelemente eingelagert werden sollen, wobei der Hohlraum auf Wunsch an seinen beiden Enden durch ebenfalls metallische Stopfen verschließbar ist, dadurch gekennzeichnet, daß der Querschnitt des zylinderförmigen Körpers nichtkreisförmig ist.

2. Verpackung nach Anspruch 1, dadurch gekennzeichnet, daß der nichtkreisförmige Querschnitt aus einem Ringkreis gebildet ist, auf dessen Außen- und Innenumfang eine oder mehrere Abflachungen realisiert werden.

3. Verpackung nach Anspruch 2, dadurch gekennzeichnet, daß die Abflachungen symmetrisch auf dem Außen- und Innenumfang angeordnet sind und die Abflachungen auf dem Außen- und Innenumfang einander gegenüberliegen.

4. Verpackung nach Anspruch 3, dadurch gekennzeichnet, daß 2, 4 oder 6 Abflachungen vorgesehen sind und der Außen- oder Innenumfang in den beiden letzten Fällen die Form eines Vierecks oder eines Rechtecks (bei 4 Abflachungen) oder eines Sechsecks (bei 6 Abflachungen) mit abgerundeten Ecken hat.

5. Verpackung nach einem der Ansprüche 2 bis 4, dadurch gekennzeichnet, daß an der Wand des Hohlraums mindestens ein Möndchen befestigt ist, dessen Querschnitt einen Kreisbogen gleichen Durchmessers wie der Hohlraum mit einer gegenüberliegenden Sehne aufweist, wobei das Möndchen eng an der Wand des Hohlraums anliegt und die Sehne mit einer inneren Abflachung übereinstimmt.

6. Verfahren zur Herstellung einer Verpackung nach einem der Ansprüche 1 bis 5, dadurch gekennzeichnet, daß ausgehend von einem dicken Metallring kreisförmigen Querschnitts die Außen- und Innenwand koaxial mit einer Drehmaschine bearbeitet wird, um zunächst einen zylinderförmigen Körper kreisförmigen Querschnitts herzustellen, dann die Außenwand geschliffen wird, um mindestens eine Abflachung auf der gesamten Höhe des Ringes zu erzeugen und im Hohlraum gegen die Innenwand des zylinderförmigen Körpers mindestens ein Möndchen befestigt wird, dessen Querschnitt einen Kreisbogen gleichen Radius wie die Innenwand (d.h. der Hohlraum) mit einer gegenüberliegenden Sehne aufweist, wobei die Abflachung bzw. die Abflachungen paarweise parallel zur Sehne bzw. zu den Sehnen verlaufen.

7. Verfahren nach Anspruch 6, dadurch gekennzeichnet, daß die Außenwand zwecks Erzeugung von 2, 4 oder 6 Abflachungen geschliffen wurde, die paarweise parallel und ebenfalls paarweise symmetrisch zur Achse des zylinderförmigen Körpers verlaufen, und 2, 4 oder 6 Möndchen befestigt werden, deren Sehnen paarweise parallel und ebenfalls paarweise symmetrisch zur Achse des zylinderförmigen Körpers verlaufen.

8. Verpackung nach Anspruch 5 oder hergestellt nach einem der Ansprüche 6 oder 7, dadurch gekennzeichnet, daß die Möndchen durch Verschraubung an der Innenwand befestigt werden.

9. Verpackung nach einem der Ansprüche 4 oder 8 oder hergestellt nach einem der Ansprüche 6 oder 7, dadurch gekennzeichnet, daß die Innenwand und die Möndchen mit einer Metallschicht aus Al-Zn überzogen sind.

## Claims

1. A container for nuclear fuel assemblies, comprising a thick cylindrical body of forged steel which delimits a cavity for receiving said nuclear fuel assemblies, said cavity optionally being hermetically closed at its two ends by plugs which are also formed of metal, characterised in that the cross-section of the cylindrical body is non-circular.

2. A container according to claim 1, characterised in that the non-circular cross-section is constituted by a circular ring in which one or a plurality of flat surface(s) is/are formed on its outer and/or inner perimeter.

3. A container according to claim 2, characterised in that the flat surfaces are symmetrically arranged over the outer and inner perimeters, and said flat surfaces on the outer and inner perimeters face one another.

4. A container according to claim 3, characterised in that there are 2, 4 or 6 flat surfaces, and in the two latter instances the outer or inner perimeter of the ring is formed as a square or a rectangle (when there are 4 flat surfaces) or as a hexagon (when there are 6 flat surfaces) with rounded corners.

5. A container according to any one of claims 2 to 4, characterised in that at least one crescent-shaped section, whose cross-section comprises an arc of a circle of the same diameter as that of the cavity subtended by a chord, is fixed to the wall of the cavity, the crescent-shaped section marrying the shape of the wall of the cavity and the chord corresponding to an inner flat surface.

6. A method of obtaining the container of one of claims 1 to 5, characterised in that starting with a thick metal shell of circular-shaped cross-section, the outer and inner walls are lathe turned coaxially in order to initially produce a cylindrical body of circular cross-section, the outer wall is then ground in order to obtain at least one flat surface extending over the entire height of the shell, and at least one crescent-shaped section, whose cross-section comprises an arc of a circle with a radius identical to that of the inner wall (that is to say of the cavity) subtended by a chord, is fixed in the cavity against the inner wall of the cylindrical body, the flat surface(s) being parallel to the paired chord(s).

7. A process according to claim 6, characterised in that the outer wall has been ground in order to obtain 2, 4 or 6 flat surfaces which are in parallel pairs and also symmetrically paired in relation to the axis of the cylindrical body, and 2, 4 or 6 crescent-shaped sections whose chords are in parallel pairs and also symmetrically paired are fixed in relation to the axis of the cylindrical body.

8. A container according to claim 5 or obtained in accordance with either one of claims 6 or 7, characterised in that the crescent-shaped sections are screwed to the inner wall.

9. A container according to either one of claims 4 or 8, or obtained in accordance with either one of claims 6 or 7, characterised in that the inner wall and the crescent-shaped sections are coated with a metallic deposit of Al-Zn.
